# EUROPÄISCHE PATENTSCHRIFT

(11) **EP 0 505 745 B1**
(45) Veröffentlichungstag und Bekanntmachung des Hinweises auf die Patenterteilung: **04.01.1995**
(21) Anmeldenummer: 92103124.1
(22) Anmeldetag: 25.02.1992
(51) Int. Cl.: H01R 13/52, H01R 43/24

(54) **Elektrischer Steckverbinder, Verfahren zu seiner Herstellung und Spritzformwerkzeug sowie Gehäuse zur Durchführung des Verfahrens**
Electrical connector, method of making, mould and housing for carrying out the method
Connecteur électrique, procédé de fabrication, moule et boîtier pour la mise en oeuvre du procédé

(30) Priorität: 28.03.1991 DE 4110383
(43) Veröffentlichungstag der Anmeldung: 30.09.1992
(73) Patentinhaber: Richard Hirschmann GmbH & Co., 73726 Esslingen (DE)
(72) Erfinder: Häussler, Helmut, D-7447 Aichtal-Aich (DE)
(74) Vertreter: Stadler, Heinz, Dipl.-Ing.

(56) Entgegenhaltungen:
- DE-B- 1 125 989
- DE-C- 3 726 515
- DE-C- 3 942 511

## Beschreibung

Die Erfindung betrifft einen elektrischen Steckverbinder, ein Verfahren zu dessen Herstellung und ein Spritzformwerkzeug sowie ein Gehäuse zur Durchführung des Verfahrens nach dem Oberbegriff der Ansprüche 1, 5, 11 bzw. 16.

An Steckverbinder, die insbesondere für den Gebrauch im Aussenbereich bestimmt sind oder der Einwirkung von Feuchtigkeit oder Nässe ausgesetzt sind, werden hohe Anforderungen an die Abdichtung gegen das Eindringen von Feuchtigkeit bzw. Nässe gestellt. Dies gilt insbesondere für Steckverbinder von Kraftfahrzeugen, bei denen die Einwirkung von Feuchtigkeit bzw. Nässe auf Grund der Fahrzeuggeschwindigkeit besonders groß ist. Eine Schwachstelle, an der Wasser oder Nässe in den Steckverbinder einzudringen vermag, ist die Kabeldurchführung. Bei einem in der DE-C-37 26 515 beschriebenen Steckverbinder weist dessen Kunststoffgehäuse einen Kabeleinführungsstutzen auf, der aus zwei axial voneinander beabstandeten Stutzenteile besteht, die durch vier Abstandhaltestege miteinander verbunden sind. Die Stutzenteile sind jeweils durch zwei Halbschalen gebildet, wobei die Teilungsfuge so verläuft, daß die Halbschalen der einen Seite und die Halbschalen der anderen Seite jeweils durch zwei Abstandhaltestege miteinander verbunden sind und eine Halbschale des kontaktseitigen Stutzenteils an das aus Kunststoff bestehende Gehäuse angeformt ist. Im Bereich des Kabeleinführungsstutzens ist dieser Steckverbinder mit einer Kunststoffumhüllung umgeben, die den Abstand zwischen den Stutzenteilen ausfüllt und somit in Kontakt mit den Umfangsflächen des Kabels und der Abstandhaltestege steht. Bei dieser bekannten Ausgestaltung sind Kriechstrecken für Wasser bzw. Nässe zwischen den Umfangsflächen der Abstandhaltestege und der Kunststoffumhüllung nicht auszuschließen. Um das Eindringen von Wasser oder Feuchtigkeit im Bereich dieser Kriechstrecken zu erschweren, sind auf den Abstandhaltestegen Ringrippen vorgesehen, die Barrieren auf diesen Kriechstrecken darstellen und den Wasser- bzw. Feuchtigkeitsdurchtritt erschweren sollen. Diese bekannte Ausgestaltung ist nachteilig, weil trotz Vorhandenseins der Ringrippen Kriechstrecken für Wasser oder Feuchtigkeit im Bereich der Abstandhaltestege nicht ausgeschlossen werden können und außerdem die Ringrippen sowohl die Herstellung des Spritzformwerkzeugs zum Umspritzen der Kunststoffumhüllung als auch das Umspritzen selbst erschweren und ferner die Herstellung von Steckverbindern verteuern.

Zur Beseitigung dieser Nachteile ist gemäß der DE-C-39 42 511 der Anmelderin bereits vorgeschlagen worden, für den Kabeleinführungsstutzen ein Kunststoffmaterial mit einem niedrigeren Schmelzpunkt als der Schmelzpunkt des Materials der Kunststoffumhüllung zu benutzen und die Abstandhaltestege dünn auszubilden. Bei dieser Ausgestaltung schmelzen die dünnen Abstandhaltestege beim Spritzen der Kunststoffumhüllung weg, wodurch Kriechstrecken im Bereich der Abstandhaltestege entfallen und die Dichtigkeit verbessert wird. Durch diese Maßnahmen ist der Steckverbinder hinsichtlich Abdichtung im Bereich der Kabeldurchführung wesentlich verbessert. Es wird jedoch die Auswahl des Werkstoffs wegen der Einhaltung eines bestimmten Schmelzpunktbereichs eingeschränkt. Außerdem ist wegen der dünnen Wandstärke der Abstandhaltestege die Verwendung von glasfaserverstärktem Kunststoff bedenklich, da solche Werkstoffe nur bei größeren Wandstärken problemlos zu verarbeiten sind. Um ein sicheres Wegschmelzen der Abstandhaltestege zu erreichen, sollte die Anspritzung der Kunststoffumhüllung auf der Stegmitte erfolgen. Dies ist jedoch aus rheologischen Gründen nicht immer möglich, was durch die Formgebung bedingt ist.

Der Erfindung liegt die Aufgabe zugrunde, einen Steckverbinder, ein Verfahren zu dessen Herstellung und ein Spritzformwerkzeug sowie ein Gehäuse zur Durchführung des Verfahrens so auszugestalten, daß Nässe-Kriechstrecken im Bereich des Abstandhaltestegs sicher vermieden werden.

Vorteilhafte Weiterbildungen der Erfindung sind in den Unteransprüchen beschrieben.

Beim erfindungsgemäßen Steckverbinder und beim erfindungsgemäßen Verfahren ist bzw. wird die Verbindung zwischen den Stutzenteilen durch Brechen oder Abscheren des wenigstens einen Abstandhaltestegs und somit auch Wasser- bzw. Nässe-Kriechstrecken im Bereich des Abstandhaltestegs sicher unterbrochen. Dabei kann der Abstandhaltesteg oder Teile desselben im Formraum verbleiben oder vor dem Einspritzen des Kunststoffs in den Formraum aus diesem entfernt werden. Sofern der wenigstens eine Abstandhaltesteg oder Teile desselben im Formraum verbleiben, werden diese in den Umhüllungskunststoff eingebettet, so daß sie auch in diesem Fall Kriechstrecken im Bereich des Abstandhaltesteg-Materials nicht ausbilden können.

Bei der Erfindung braucht auch keine besondere Rücksicht auf die Wandstärke des Abstandhaltestegs genommen zu werden, weil ein Abscheren oder Abbrechen des Abstandhaltestegs auch bei dickerer Wandstärke problemlos möglich ist. Infolgedessen läßt sich das Gehäuse des Steckverbinders auch aus glasfaserverstärktem Kunststoff, insbesondere Polyamid, herstellen. Auch bei der Verwendung eines solchen Kunststoffs ist das Brechen des Abstandhaltestegs möglich und das Abscheren problemlos. Da auf eine bestimmte Viskosität (Schmelzpunkt) des Kunststoffs keine Rücksicht genommen zu werden braucht, ermöglicht die Erfindung - abgesehen von einer gegebenenfalls erforderlichen Brechbarkeit - auch eine unbeschränkte Auswahl geeigneter Kunststoffe. Ferner läßt sich der Abstandhaltesteg in einfacher Form herstellen, wodurch das Spritzen und die Herstellung des Spritzformwerkzeugs vereinfacht werden. Infolgedessen ist auch eine preiswertere Herstellung des Steckverbinders insgesamt, seines Gehäuses und des Spritzformwerkzeugs möglich.

Das Abscheren bzw. Brechen des Abstandhaltestegs läßt sich dann sehr einfach und problemlos verwirklichen, wenn das Gehäuse gegebenenfalls mit dem Kabel im Spritzformwerkzeug positioniert sind. Ein Abscheren oder Brechen läßt sich in dieser Position einfach und schnell durch wenigstens einen Stempel bewerkstelligen, der hin und her verschieblich in einer Führung des Spritzformwerkzeugs gelagert ist und gegen den Abstandhaltesteg verschiebbar ist. Es ist von Vorteil, die Anordnung dabei so zu treffen, daß der oder die Stempel von oben gegen den Abstandhaltesteg geschoben werden können. Wenn der Formraum unterseitig offen ist, werden abgescherte oder abgebrochene Abstandhaltestegteile durch die Schwerkraft selbsttätig aus dem Formraum entfernt, wobei sie nach unten wegfallen. Die Schließung des Formraums kann in sehr vorteilhafter Weise durch den wenigstens einen Stempel selbst erfolgen. Hierzu ist dieser mit einer Ausnehmung zu versehen, deren Wandung teilweise die Formraumwandung bildet.

Das Brechen bzw. Abbrechen des wenigstens einen Abstandhaltestegs kann auch durch ein relatives Verdrehen der Stutzenteile zueinander erfolgen, da ein Kunststoffmaterial für das Gehäuse verwendet wird, das bei Normaltemperaturen spröde ist und sich deshalb verhältnismäßig leicht brechen läßt. Vorzugsweise wird hierzu das kabelseitige Stutzenteil verdreht, wobei das kontaktseitige Stutzenteil bzw. der Hauptteil des Gehäuses stationär im Spritzformwerkzeug verbleiben kann. Das Drehen ist dann handhabungsfreundlich und leicht durchzuführen, wenn ein Werkzeugangriffselement am zu drehenden Teil angeordnet ist, an dem mit einem Drehwerkzeug angegriffen werden kann.

Nachfolgend wird die Erfindung anhand von bevorzugten Ausführungsbeispielen und einer Zeichnung näher erläutert. Es zeigt:
- Fig. 1: einen erfindungsgemäßen Steckverbinder in der Seitenansicht, teilweise axial geschnitten;
- Fig. 2 bis 4: ein Spritzformwerkzeug zum Anspritzen einer Umhüllung an den Steckverbinder jeweils in schematischer Darstellung und in verschiedenen Funktionsstellungen;
- Fig. 5: ein Gehäuse des Steckverbinders mit zwei voneinander beabstandeten Stutzenteilen in der Seitenansicht;
- Fig. 6: den Schnitt VI-VI in Fig. 5;
- Fig. 7: den Schnitt nach Fig. 6 bei verdrehtem äußeren Stutzenteil;
- Fig. 8: das Gehäuse in der Stirnansicht bei verdrehtem äußeren Stutzenteil.

Der Steckverbinder 1 ist Teil einer elektrischen Steckvorrichtung, die dazu dient, elektrische Kontaktelemente miteinander zu verbinden oder voneinander zu lösen. Dabei kann es sich bei dem Steckverbinder 1 sowohl um ein Steckerteil als auch um ein Kupplungsteil handeln.

Der Steckverbinder 1 weist ein Gehäuse 2 aus Kunststoff auf, an dessen einem Ende ein Kabeleinführungstutzen 3 mit einem axialen Durchführungsloch 4 angeordnet ist. Ein elektrisches Kabel 5 erstreckt sich durch den Kabeleinführungsstutzen 3 bis in den nicht dargestellten Hohlraum des Gehäuses 2, wo die nicht dargesstellten Adern 6 des Kabels 5 mit nicht dargestellten Kontaktelementen des Steckverbinders 1 verbunden sind.

Der Kabeleinführungsstutzen 3 besteht aus zwei in der Längsrichtung des Steckverbinders 1 hintereinander liegenden und einen axialen Abstand voneinander aufweisenden Stutzenteilen 7, 8, die - soweit das Gehäuse 2 als Zwischenprodukt betroffen ist - durch vier axiale Abstandhaltestege 9 einteilig miteinander verbunden sind, die auf einem zugehörigen Teilkreis verteilt angeordnet sind.

Beim fertigen Steckverbinder 1 nach Fig. 1 sind die Abstandhaltestege 9 entfernt, und der Zwischenraum 10 zwischen den Stutzenteilen 7, 8 ist mit Kunststoff ausgegossen bzw. ausgespritzt. Dieser Kunststoff ist Teil einer Umhüllung 12, die sich nur im Bereich des Zwischenraums 10 oder auch in Längsrichtung über einen Teil oder über die gesamte Länge des Kabeleinführungsstutzens 3 erstrecken kann. An den einander zugewandten Stirnflächen der Stutzenteile 7, 8 sind vorzugsweise T-förmige Vorsprünge 11 mit Hinterschneidungen angeordnet, die formschlüssig in die Umhüllung 12 eingreifen bzw. von ihr formschlüssig hintergriffen sind. Da das kontaktseitige Stutzenteil 7 einteilig an der Hinterseite des Gehäuses 2 angeformt ist, sind die Stutzenteile 7, 8 durch die Umhüllung 2 formschlüssig und unlösbar miteinander verbunden. Die Stutzenteile 7, 8 und die Umhüllung 12 weisen vorzugsweise runde Querschnitte auf.

Die Stutzenteile 7, 8 bestehen vorzugsweise jeweils aus zwei Halbschalen 7a, 7b, 8a, 8b, von denen die eine Halbschale 7a einteilig an den Gehäusekörper angeformt ist, während die zugehörige andere Halbschale 7b entweder ein freies Bauteil ist, das an die Halbschale 7a ansteckbar, insbesondere anclipsbar ist oder auch durch ein nicht dargestelltes Filmscharnier mit der zugehörigen Halbschale 7a verbunden sein kann, das - wie an sich bekannt - an der einen Endkante der Teilungsfuge 13 angeordnet und mit den zueinandergehörigen Halbschalen 7a, 7b eintelig verbunden sein kann. In gleicher Weise können auch die Halbschalen 8a, 8b des kabelseitigen Stutzenteils 8 miteinander verbunden bzw. verrastbar sein. Vorzugsweise ist die Umhüllung 12 so lang bemessen, daß sie die radiale Teilungsfuge 14 zwischen der Halbschale 7b und dem kontaktseitigen Rest des Stutzenteils 7 überdeckt.

Es ist der Zweck der Umhüllung 12, die Dichtheit der Kabeldurchführung zu verbessern. Dies wird durch den flächigen Kontakt der Umhüllung 12 mit der Mantelfläche des Kabels 5 im Bereich des Zwischenraums gewährleistet. Vorzugsweise sind an den Innenwandungen der Stutzenteile 7, 8 bzw. der Halbschalen 7a, 7b, 8a, 8b Ringstege 15 angeordnet, die sich in die Mantelfläche des Kabels 5 eindrücken und somit zur Abdichtung gegen einen axialen Wasser- oder Feuchtigkeitsdurchtritt beitragen, insbesondere aber beim Spritzvorgang ein Austritt des Spritzmaterials verhindert und definierte Spritzbedingungen sicherstellt.

Das aus Kunststoff bestehende Gehäuse 2 ist als Zwischenprodukt somit entweder einteilig oder zweiteilig. Im zweiten Fall sind der Gehäusekörper 1a und die Gehäuseschalen 7a, 8a so wie die diese miteinander verbindenden Abstandhaltestege 9a einstückig miteinander verbunden, wobei die durch die Abstandhaltestege 9b miteinander verbundenen Halbschalen 7b, 8b das zweite Bauteil bilden. Der erste Fall ergibt sich dann, wenn die Gehäuseschalen 7b, 8b durch bereits erwähnte Filmscharniere mit den zugehörigen Gehäuseschalen 7a, 8a einteilig verbunden sind.

Zum Herstellen der Umhüllung 12 wird das soweit als Zwischenprodukt hergestellte Gehäuse 2 in ein in den Fig. 2 bis 4 schematisch dargestelltes Spritzformwerkzeug 16 so eingesetzt, daß sich der von der Umhüllung einzunehmende Ringraum im Formraum 17 des Spritzformwerkzeugs 16 befindet bzw. diesen teilweise begrenzt. Der Formraum ist in seiner Form und Größe an die Form und Größe der Umhüllung 12 angepaßt und im vorliegenden Fall im parallel zur Zeichnungsebene stehenden Schnitt des Gehäuses 2 rund. Das Spritzformwerkzeug 16 weist eine Aufnahme für das Gehäuse 2 auf, in die letzteres zum Beispiel axial einsteckbar ist. Eine solche Aufnahme kann durch ein Loch 18 in Form einer Bohrung oder Stufenbohrung und in der Form und Größe des Umfangs der Stutzenteile 7, 8 gebildet sein, in das der Kabeleinführungsstutzen 3 mit seinen Stutzenteilen 7, 8 mit geringem Bewegungsspiel einsteckbar ist.

Im Spritzformwerkzeug 16 sind zwei einen Abstand voneinander aufweisende und sich vorzugsweise senkrecht sowie rechtwinklig zur mit der Achse des Gehäuses 2 zusammenfallenden Formraumachse 18 erstreckende Führungskanäle 19 angeordnet, in denen stab- bzw. leistenförmige Trennmesser 21 verschiebbar gelagert sind. Der Abstand a der einander benachbarten Seitenflächen 22 der Führungskanäle 19 ist geringfügig kleiner bemessen als der Abstand zwischen den Abstandhaltestegpaaren. Die quer zur Zeichnungsebene der Fig. 2 bis 4 gerichtete Breite der Trennmesser 21 ist an die axiale Länge des Zwischenraums 10 bzw. der Abstandhaltestege 9 angepaßt, Infolgedessen treffen die Trennmesser 21 bei ihrer Verschiebung vorzugsweise von oben nach unten mit ihren Stirnflächen 23 gegen die in der Verschieberichtung (Doppelpfeil 24) jeweils hintereinander liegenden Abstandhaltestege 9b, 9a, wobei diese abgeschert werden. Vorzugsweise schließen die Stirnflächen 23 mit den inneren Seitenflächen 25 der Trennmesser 21 einen spitzen Winkel w von etwa 30 bis 60° ein. Die Stirnflächen 23 können dabei gerundet oder abgewinkelt so verlaufen, daß sie von der Messerspitze 26 ausgehend zunächst den Winkel w und dann einen größeren Winkel mit den zugehörigen Seitenflächen 25 einschließen.

Die Trennmesser 21 können gabelförmig geformt und somit vorzugsweise einstückig miteinander verbunden sein, so daß ein gemeinsamer Antrieb (nicht dargestellt) ausreicht, um beide Trennmesser 21 zunächst herunter und dann wieder herauf zu bewegen. Nach dem Vorschub der Trennmesser 21 fallen die abgescherten Abstandhaltestege 9 auf Grund der Schwerkraft selbsttätig durch die Führungskanäle 19 aus dem Formraum 17 und vorzugsweise auch aus dem Spritzformwerkzeug 16 heraus. Sie brauchen somit nicht durch eine besondere Maßnahme entfernt zu werden.

Fig. 2 zeigt die Trennmesser 21 in einer sich oberhalb des Formraums 17 befindlichen Position, in der das Gehäuse 2 in den Aufnahmeraum des Spritzformwerkzeugs 16 eingesetzt worden ist.

Gemäß Fig. 3 sind die Trennmesser 21 nach unten bewegt worden, wobei ihre Stirnflächen 23 auf die Abstandhaltestege 9 treffen und diese abscheren.

Die Trennmesser 21 sind über die Abstandhaltestege 9 bzw. den Formraum 17 hinaus nach unten verschiebbar, und zwar in eine Position, in der zwei in den einander zugewandten Seitenflächen 25 vorhandene Ausnehmungen 27 koaxial mit dem Formraum 17 angeordnet sind, wie es in Fig. 4 dargestellt ist. In dieser Stellung ergänzen die kreisabschnittförmigen Ausnehmungen 27 mit ihren kreisbogenförmigen Wandungen 28 den Formraum 17 zu seiner Kreisform, wobei die Wandungen 28 sich an die kreisbogenförmigen Begrenzungsflächen 29 anschließen, die den Formraum 17 im Bereich der zwischen den Führungskanälen 19 vorhandenen Stegwand 31 des Spritzformwerkzeugs 16 begrenzen. Weitere, sich quer zur Formraumachse 18 erstreckende segmentförmige Begrenzungsflächen 32 können an der Stegwand 31 ausgebildet sein, oder sie können auch durch die Stufenfläche 33 des Gehäusekörpers 2 gebildet sein. Mit diesen Begrenzungsflächen 32 korrespondieren ebenfalls bogenförmige oder segmentförmige weitere Begrenzungsflächen 34, die durch die Führungsflächen 35 der Führungskanäle 19 gebildet sein können oder die auch kreisabschnittförmige Seitenflächen der Ausnehmungen 27 sein können. Letzteres ist davon abhängig, wie groß die quer zur Zeichungsebene in den Fig. 2 bis 4 gerichtete Breitenerstreckung der Trennmesser 21 bemessen ist.

In der Position der Trennmesser 21 gemäß Fig. 4 ist der Formraum 17 im Bereich der Führungskanäle 19 durch deren Formraum-Begrenzungsflächen geschlossen. In dieser Position wird über seine Schmelztemperatur erwärmter Kunststoff in den Formraum 17 durch einen nicht dargestellten Zuführungskanal eingespritzt und somit die Umhüllung 12 hergestellt. Das Kabel 5 ist natürlich vorher in das Gehäuse 2 eingeführt worden. Nach dem Erkalten des gespritzten Kunststoffes kann der so gebildete Steckverbinder 1 aus dem Spritzformwerkzeug 16 entnommen werden.

Anstelle einer Abscherung der Abstandhaltestege 9a, 9b ist es auch möglich, diese abzubrechen. Dies kann durch mit den Trennmessern vergleichbare Stempel erfolgen.

Bei der Ausgestaltung gemäß den Fig. 2 bis 4 weisen die Abstandhaltestege 9a, 9b einen rechteckigen bzw. - auf Grund einer außenseitigen Rundung - etwa dreieckigen Querschnitt auf, wobei zu beiden Seiten der vorhandenen axialen Teilungsfuge 13 vorhandene Abstandhaltestege 9a, 9b dicht aneinanderliegen.

Bei der Ausgestaltung gemäß Fig. 6 bis 8, bei denen gleiche Bezugszeichen verwendet sind, sind im Querschnitt kreisrunde Abstandhaltestege 9a, 9b vorgesehen, die auf einem Teilkreis gleichmäßig verteilt angeordnet sind und dabei in axialen Mittelebenen liegen, die rechtwinklig zueinander stehen bzw. einen Winkel von etwa 45° mit der axialen Teilungsfuge 13 einschließen. Anstelle von axialen Vorsprüngen sind bei der Ausgestaltung nach Fig. 5 radiale Vorsprünge 11a vorgesehen, die vom Meterial der nicht dargestellten Umhüllung übergriffen werden.

Ein Brechen der Abstandhaltestege 9a, 9b kann auch durch ein Verdrehen der Stutzenteile 7, 8 relativ zueinander erfolgen. Das Drehen vorzugsweise des kabelseitigen Stutzenteils 8 erfolgt in der im Spritzformwerkzeug 16 aufgenommenen Position des Gehäuses 2, wobei vorzugsweise am zu drehenden Stutzenteil 8 Angriffselemente, insbesondere in Form von bezüglich der Mittelachse gegenüberliegenden Löchern 36 vorgesehen sind, in die ein Drehwerkzeug (nicht dargestellt) mit in die Löcher 36 einsetzbaren Zapfen einsteckbar sind. Beim Drehen brechen die Abstandhaltestege 9a, 9b, wobei Abstandhaltestegteile an dem einen oder auch anderen Stutzenteil 7, 8 stehen bleiben können. Vorzugsweise ist den Abstandhaltestegen 9a, 9b eine Sollbruchstelle S zugeordnet, die durch eine Kerbe gebildet sein kann, die vorzugsweise in mittlerer Position der Abstandhaltestege 9a, 9b angeordnet ist. Die Kerben befinden sich vorzugsweise außen an den Abstandhaltestegen 9a, 9b.

Die Drehung des zu drehenden Stutzenteils 8 soll so weit erfolgen, daß die abgebrochenen Abstandhaltestegteile in Umfangsrichtung voneinander beabstandet sind. Dieser Winkel w1 beträgt vorzugsweise etwa 20°. In dieser Position wird der über seine Schmelztemperatur erwärmte Kunststoff zur Bildung der Umhüllung 12 in den Formraum des Spritzformwerkzeugs 16 eingespritzt. Beim Drehen des einen Stutzenteils 8 ist das andere gegen Drehung zu sichern.

Bei der zuletzt beschriebenen Ausgestaltung bzw. Herstellungsmaßnahme kann das Spritzformwerkzeug 16 erheblich einfacher ausgestaltet werden, weil Trennmesser 21 mit den sie führenden Führungskanälen 19 nicht erforderlich sind.

Bei allen vorbeschriebenen Ausgestaltungen sind Zapfenverbindungen 37 in Form von Zapfen und Löchern, vorzugsweise axialen Stegen und Nuten auf bzw. in den Flächen der Teilungsfuge 13 zwecks Zentrierung der Halbschalen 7a, 7b, 8a, 8b aneinander vorgesehen.

Es ist auch von Vorteil, das Spritzformwerkzeug 16 zweiteilig mit einer die Formraumachse schneidenden Teilungsfuge 38 auszubilden. Dies kann die Herstellung des Formwerkzeugs 16 und die Entformung des Steckverbinders 1 erleichtern.

Im folgenden werden die einzelnen Verfahrensschritte zur Herstellung des Steckverbinders 1 bzw. zur Anbringung seiner Umhüllung 12 aufgelistet.
Einführen eines soweit vorgefertigten Kabels 5 in das ebenfalls soweit vorgefertigte Gehäuse 2.
Einsetzen dieser Einheit in das Spritzformwerkzeug 16.
Vorschieben der Trennmesser 21 in deren Position gemäß Fig. 4, wobei auf diesem Vorschubweg die Abstandhaltestege 9 abgeschert oder abgebrochen werden.
Einspritzen des flüssigen Kunststoffs in den Formraum 17.
Abkühlen des soweit vorgefertigten Steckverbinders 1.
Entformen des Steckverbinders 1.
Rückzug der Trennmesser 21 in ihre Ausgangsposition, was zu gegebenem Zeitpunkt erfolgen kann.

Das anhand des Ausführungsbeispiels gemäß Fig. 6 bis 8 vorbeschriebene Verfahren unterscheidet sich dadurch, daß anstelle des Abscherens oder Brechens der Abstandhaltestege 9 durch die Trennmesser 21, d. h. nach dem Einsetzen des Gehäuses 2 in das Spritzformwerkzeug 16, die Abstandhaltestege 9a, 9b durch Drehen des Stutzenteils 8 gebrochen werden. Danach kann der flüssige Kunststoff in den Formraum 17 eingespritzt werden.

Im folgenden werden weitere Vorteile der Erfindung angegeben: Bei der Erfindung erfolgt eine sichere Unterbrechung der Abstandhaltestege 9a, 9b und somit auch in deren Bereich möglichen Kriechstrecken für Wasser oder Feuchtigkeit bzw. Nässe.
Es wird eine einfache und kostengünstig herstellbare Formgebung für das Spritzformwerkzeug 16 erreicht, weil an den Abstandhaltestegen 9a, 9b angeordnete, beim Stand der Technik notwendige Ringstege entfallen. Außerdem entfallen in gewissen Zeitabständen erforderliche Überwachungs- und Reinigungsmaßnahmen zur Reinigung der Formnuten für die Ringstege im Spritzformwerkzeug. Es werden somit auch die Unterhaltungskosten wesentlich gesenkt.
Da bei der Erfindung Ringstege an den Abstandhaltestegen 9a, 9b entfallen, besteht auch keine Gefahr, daß die Ringstege beschädigt, zum Beispiel abgescheuert werden, wie es bei der eingangs beschriebenen bekannten Ausgestaltung der Fall ist. Bei dieser bekannten Ausgestaltung ist bei beschädigten Ringstegen die Dichtheit bekanntlich nicht mehr gewährleistet.
Die Abstandhaltestege 9a, 9b können verhältnismäßig dickwandig und in einfachen Querschnittsformen hergestellt werden.
Da die Abstandhaltestege 9a, 9b nicht abgeschmolzen werden, liegen - abgesehen von der bei einem erfindungsgemäßen Verfahren geforderten Materialsprödigkeit - keinerlei Beschränkungen hinsichtlich der Materialauswahl vor. Man kann also für den wichtigsten Teil des Steckverbinders 1 auch Werkstoffe mit höchster Temperaturbeständigkeit wählen. Da auch die Notwendigkeit dünner Wandungen entfällt, ist auch keine Beschränkung wegen der Viskosität des Kunststoffs vorgegeben.
Es läßt sich ein vorzugsweise selbsttätiges Entfernen der Abstandhaltestege 9a, 9b erreichen. Dies bedeutet im Gegensatz zum Abschmelzen eine 100%ige Unterbrechung der Abstandhaltestege bzw. Kriechstrecken, die durch einen geringfügigen Mehraufwand am Spritzformwerkzeug (Trennmesser) erreicht wird, wobei diese Sicherheit nicht von schwankenden Prozeß- und Werkstoffparametern abhängt.
Der Anspritzpunkt für das Spritzformwerkzeug kann frei gewählt werden.

## Patentansprüche

1. Elektrischer Steckverbinder (1), bestehend aus
- einem Gehäuse (2) aus Kunststoff, das einen Kabeleinführungsstutzen (3) mit zwei axial voneinander beabstandeten, vorzugsweise jeweils durch zwei Halbschalen (7a, 7b, 8a, 8b) gebildete Stutzenteile (7, 8) aufweist,
- einem durch den Kabeleinführungsstutzen (3) in das Gehäuse (2) eingeführten elektrischen Kabel (5) und
- einer das Gehäuse (2) wenigstens im Bereich des Kabeleinführungsstutzens (3) umgebenden, die Stutzenteile (7, 8) miteinander verbindenden Kunststoff-Umhüllung (12),
- wobei ein oder mehrere, bei der Herstellung des Gehäuses (2) angeformte, die Stutzenteile (7, 8) miteinander verbindende Abstandhaltestege (9a, 9b) unterbrochen sind,
dadurch **gekennzeichnet**,
daß der wenigstens eine Abstandhaltesteg (9a, 9b) durch Brechen oder Scheren unterbrochen ist.

2. Elektrischer Steckverbinder nach Anspruch 1, dadurch gekennzeichnet, die Stutzenteile (7, 8) um die Mittelachse des Gehäuses (2) verdreht zueinander angeordnet sind, wobei das Maß der Verdrehung größer ist als die in die Drehrichtung gerichtete Querschnittsabmessung des Abstandhaltestegs (9).

3. Elektrischer Steckverbinder nach Anspruch 2, dadurch gekennzeichnet, daß der wenigstens eine Abstandhaltesteg (9) vorzugsweise in seinem mittleren Bereich gebrochen ist.

4. Elektrischer Steckverbinder nach Anspruch 1, dadurch gekennzeichnet, daß die Umhüllung (12) die Stutzenteile (7, 8) formschlüssig miteinander verbindet und vorzugsweise an den Stutzenteilen (7, 8) angeordnete Verankerungselemente hintergreift.

5. Verfahren zum Herstellen eines elektrischen Steckverbinders (1) nach einem oder mehreren der Ansprüche 1 bis 4,, bei dem das Gehäuse (2) und das Kabel (5) darin in einem Spritzformwerkzeug (16) positioniert und dann wenigstens im Bereich des Kabeleinführungsstutzens (3) mit Kunststoff umspritzt werden, und wobei ein oder mehrere, bei der Herstellung des Gehäuses (2) angeformte, die Stutzenteile (7, 8) miteinander verbindende Abstandhaltestege (9a, 9b) unterbrochen werden
dadurch **gekennzeichnet**,
daß der wenigstens eine Abstandhaltesteg (9a, 9b) nach der Positionierung im Spritzformwerkzeug (16) durch Brechen oder Scheren unterbrochen wird.

6. Verfahren nach Anspruch 2, dadurch gekennzeichnet, daß der Abstandhaltesteg (9a, 9b) vor dem Einspritzen des Kunststoffs in den Formraum (17) des Spritzformwerkzeugs (16) gebrochen oder abgeschert wird.

7. Verfahren nach Anspruch 5 oder 6, dadurch gekennzeichnet, daß der Abstandhaltesteg (9a, 9b) in seinem mittleren Bereich gebrochen wird.

8. Verfahren nach Anspruch 5 oder 6, dadurch gekennzeichnet, daß der Abstandhaltesteg (9a, 9b) an seinen beiden Enden abgeschert wird.

9. Verfahren nach einem oder mehreren der Ansprüche 5 bis 8, dadurch gekennzeichnet, daß der Abstandhaltesteg (9) vor dem Einspritzen des Kunststoffs aus dem Formraum (17) entfernt wird.

10. Verfahren nach einem oder mehreren der Ansprüche 5 bis 9, dadurch gekennzeichnet, daß der Abstandhaltesteg (9a, 9b) durch Drehen des einen Stutzenteils (7, 8), vorzugsweise des kabelseitigen Stutzenteils (8), gebrochen wird.

11. Spritzformwerkzeug (16) zur Durchführung des Verfahrens nach einem oder mehreren der Ansprüche 5 bis 10, mit einer Aufnahme für das Gehäuse (2) und das Kabel (5), und einem letzteres wenigstens im Bereich des Kabeleinführungsstutzens (3) umgebenden Formraum (17),
**gekennzeichnet** durch wenigstens einen Scher- oder Druck-Stempel (21), der in einem quer zum Abstandhaltesteg (9a, 9b) gerichteten Führungskanal (19) im Spritzformwerkzeug (16) gegen den Abstandhaltesteg (9a, 9b) und zurück verschiebbar gelagert und antreibbar ist.

12. Spritzformwerkzeug nach Anspruch 11, dadurch gekennzeichnet, daß der Stempel (21) in einer über die Position des Abstandhaltestegs (9a, 9b) hinaus vorgeschobenen Position den Formraum (17) im Bereich des den Formraum (17) schneidenden Führungskanals (19) mit an ihm angeordneten Begrenzungsflächen (28, 34) begrenzt.

13. Spritzformwerkzeug nach Anspruch 11 oder 12, dadurch gekennzeichnet, daß zwei parallel zueinander angeordnete, einen Abstand (a) voneinander aufweisende Führungskanäle (19) und zwei darin geführte Stempel (21) vorgesehen sind, wobei die Stempel (21) vorzugsweise durch einen gemeinsamen Antrieb antreibbar sind.

14. Spritzformwerkzeug nach Anspruch 12 oder 13, dadurch gekennzeichnet, daß die Begrenzungsflächen durch die Wandung oder die Wandungen von einer vorzugsweise runden oder zwei vorzugsweise gerundeten Ausnehmungen (27) gebildet ist bzw. sind, die im Stempel oder an den einander zugewandten Seiten der beiden Stempel (21) angeordnet ist bzw. sind.

15. Spritzformwerkzeug nach einem oder mehreren der Ansprüche 11 bis 14, dadurch gekennzeichnet, daß die Aufnahme für das Gehäuse (2) eine Drehführung für einen der beiden Stutzenteile (7, 8), vorzugsweise für das kabelseitige Stutzenteil (8), bildet.

16. Gehäuse (2) zur Durchführung des Verfahrens nach einem oder mehreren der Ansprüche 5 bis 10, mit einem Gehäusekörper (2a) und einem an dessen einem Ende angeordneten Kabeleinführungsstutzen (3) mit zwei axial voneinander beabstandeten, vorzugsweise jeweils durch zwei Halbschalen (7a, 7b, 8a, 8b) gebildeten Stutzenteilen (7, 8), die durch einen oder mehrere Abstandhaltestege (9a, 9b) miteinander verbunden sind, wobei das Gehäuse (2) aus Kunststoff besteht,
dadurch **gekennzeichnet**,
daß das Gehäuse (2), insbesondere der wenigstens eine Abstandhaltesteg (9a, 9b), aus sprödem bzw. brechbarem Kunststoffmaterial besteht.

17. Gehäuse nach Anspruch 16, dadurch gekennzeichnet, daß am Abstandhaltesteg (9a, 9b), vorzugsweise in dessem mittleren Bereich eine insbesondere durch eine Kerbe (37) gebildete Sollbruchstelle vorgesehen ist.

18. Steckverbinder oder Gehäuse nach einem oder mehreren der vorhergehenden Ansprüche, dadurch gekennzeichnet, daß an einem der beiden Stutzenteile (7, 8) bzw. am Gehäusekörper (2a), vorzugsweise am kabelseitigen Stutzenteil (8) ein Werkzeugangriffselement für ein Drehwerkzeug angeordnet ist.

19. Steckverbinder oder Gehäuse nach Anspruch 18, dadurch gekennzeichnet, daß das Werkzeugangriffselement stirnseitig zugänglich ist und vorzugsweise durch einen stirnseitig offenen Schlitz oder zwei zu beiden Seiten der Mittelachse angeordnete stirnseitige Löcher (36) gebildet ist.

## Claims

1. Electrical connector (1), consisting of
- a housing (2) made of synthetic material, equipped with a cable inlet sleeve (3) with two sleeve parts (7, 8) having a certain axial distance from each other and preferably being composed of two halfshells (7a, 7b, 8a, 8b);
- an electrical cable (5) being inserted into the housing (2) by means of the cable inlet sleeve (3); and
- a covering (12) made of synthetic material that holds together the sleeve parts (7, 8) and that wraps the housing (2) at least in the area of the cable inlet sleeve (3);
- wherewith one or more distance joints (9a, 9b) being moulded onto the housing (2) during the manufacturing process and interconnecting the sleeve parts (7, 8), are structurally disrupted;
**characterised** in that
that the at least one distance joint (9a, 9b) is structurally disrupted by means of breaking or shearing.

2. Electrical connector according to claim 1, **characterised** in that the sleeve parts (7, 8) are rotated in relation to each other around the middle axis of the housing (2) wherewith the degree of rotation is larger than the cross-sectional measure of the distance joint (9), as seen in the direction of rotation.

3. Electrical connector according to claim 2, **characterised** in that the at least one distance joint (9) is preferably broken in its middle area.

4. Electrical connector according to claim 1, **characterised** in that the covering (12) tightly joins the sleeve parts (7, 8) by assuming their shape and taking grip of some locking elements that are preferably located at the sleeve parts (7, 8).

5. Method of making an electrical connector (1) according to one or more of the claims 1 through 4, the housing (2) and the cable (5) within it being positioned in an injection moulding tool (16) and then at least in the area of the cable inlet sleeve (3) being surrounded by synthetic material by means of injection spraying, and wherewith one or more distance joints (9a, 9b) being moulded onto the housing (2) during the manufacturing process and interconnecting the sleeve parts (7, 8), are being structurally disrupted;
**characterised** in
that after being positioned in the injection moulding tool (16), the at least one distance joint (9a, 9b) is structurally disrupted by means of breaking or shearing.

6. Method according to claim 5, **characterised** in that the distance joint (9a, 9b) is broken or sheared off prior to injecting the synthetic material into the mould cavity (17) of the injection moulding tool (16).

7. Method according to claim 5 or 6, **characterised** in that the distance joint (9a, 9b) is broken in its middle area.

8. Method according to claim 5 or 6, **characterised** in that the distance joint (9a, 9b) is sheared off at both its ends.

9. Method according to one or more of claims 5 through 8, **characterised** in that the distance joint (9) is being removed from the mould cavity (17) prior to injecting the synthetic material.

10. Method according to one or more of claims 5 through 9, **characterised** in that the distance joint (9a, 9b) is broken by rotating the one sleeve part (7, 8), and preferably the sleeve part (8) on the side of the cable.

11. Injection moulding tool (16) for carrying out the method according to one or more of claims 5 through 10, with a receptacle for the housing (2) and the cable (5) and a mould cavity (17) which surrounds the latter at least in the area of the cable inlet sleeve (3);
**characterised** in
that it possesses at least one shearing or pressure punch (21) being mounted inside the injection moulding tool (16) within a guiding groove (19) being oriented transverse to the distance joint (9a, 9b), such as to be able to be moved in a shifting way towards the distance joint (9a, 9b).

12. Injection moulding tool according to claim 11, **characterised** in that the punch (21) with the limiting surfaces (28, 34) attached to it sets a boundary to the mould cavity (17) in a position lying beyond the position of the distance joint (9a, 9b) in the area where the mould cavity (17) is intersected by the guiding groove (19).

13. Injection moulding tool accordinq to claim 11 or 12, **characterised** in that two guiding grooves (19) being arranged parallel to each other in a certain distance (a) and two punches (21) being guided inside of them are provided, the punches (21) preferably being moved by a common driving facility.

14. Injection moulding tool according to claim 12 or 13, **characterised** in that the limiting surfaces are created by the side or sides of one or two preferably rounded cut-out(s) (27) that is or are arranged inside the punch or at the sides being oriented towards each other of the two punches (21).

15. Injection moulding tool according to one or more of claims 11 through 14, **characterised** in that the receptacle for the housing (2) forms a rotational guide for one of the sleeve parts (7, 8), and preferably the sleeve part (8) on the side of the cable.

16. Housing (2) for carrying out the method according to one or more of claims 5 through 10, with a housing body (2a) and a cable inlet sleeve (3) being located at its one end, with two sleeve parts (7, 8) having a certain axial distance from each other and preferably being composed of two half-shells (7a, 7b, 8a, 8b) that are interconnected by one or more distance joints (9a, 9b), the housing (2) consisting of synthetic material,
**characterised** in
that the housing (2) and in particular the at least one distance joint (9a, 9b), is made of a brittle or easily breakable synthetic material.

17. Housing according to claim 16, **characterised** in that at the distance joint (9a, 9b), preferably in its middle area, a predetermined breaking-point is provided, being in particular formed by a notch (37).

18. Electrical connector or housing according to one or more of the preceding claims, **characterised** in that at one of the sleeve parts (7, 8) or at the housing body (2a), and preferably at the sleeve part (8) on the side of the cable, an element for applying a tool for some rotating device is provided.

19. Electrical connector or housing according to claim 18, **characterised** in that the element for applying a tool is accessible from the upper front side and preferably is formed by a slot that is open at the upper front side or by two holes (36) at the upper front side being located at both sides of the middle axis.

## Revendications

1. Connecteur électrique (1) se composant de
- un boîtier (2) en matière synthétique, avec un manchon d'entrée du câble (3) possédant deux éléments du manchon (7, 8) qui ont une certaine distance axiale l'un de l'autre et qui preferablement se composent de deux demi-coquilles (7a, 7b, 8a, 8b);
- un câble électrique (5) qui est insert dans le boîtier (2) par le manchon d'entrée du câble (3); et
- une couverture (12) en matière synthétique qui rassemble les éléments du manchon (7, 8) et qui au moins à l'endroit du manchon d'entrée du câble (3) englobe le boîtier (2);
- voire qu'un ou plusieurs barrettes d'écartement (9a, 9b) qui sont modelées pendant la manufacture du boîtier (2) et qui relient les éléments du manchon (7, 8), sont rompues;
**caractérisé par le fait**
qu'au moins une barrette d'écartement (9a, 9b) est rompue par fracturer ou par cisaillement.

2. Connecteur électrique selon revendication 1, **caractérisé par le fait** que les éléments du manchon (7, 8) sont arrangés en manière contournée envers de l'un à l'autre autour l'axe médian du boîtier (2) voir que la mesure de rotation est plus grand que la mesure de la section de la barrette d'écartement (9), vue en direction de rotation.

3. Connecteur électrique selon revendication 2, **caractérisé par le fait** qu'au moins une barrette d'écartement (9) est preferablement fracturé dans la région centrale.

4. Connecteur électrique selon revendication 1, **caracté****risé par le fait** que la couverture (12) englobe et joint les éléments du manchon (7, 8) et s'engrenait avec des éléments de tenue qui sont preferablement attachées aux éléments du manchon (7, 8).

5. Procédé de fabrication d'un connecteur électrique (1) selon l'une ou plusieurs des revendications 1 à 4, le boîtier (2) et le câble (5) dedans étant positionnés dans un outil pour le moulage par injection (16) et pourtant au moins dans la région du manchon d'entrée du câble (3) englobé d'une couverture en matière synthétique encastrée par injection et avec une ou plusieurs barrettes d'écartement (9a, 9b) qui sont modelées pendant la manufacture du boîtier (2) et qui relient les éléments du manchon (7, 8), sont rompues; **caractérisé par le fait**
qu'après le positionnement dans l'outil pour le moulage par injection (16), au moins une barrette d'écartement (9a, 9b) est rompue par fracturer ou par cisaillement.

6. Procédé de fabrication selon revendication 5, **caractérisé par le fait** que la barrette d'écartement (9a, 9b) est fracturée ou cisaillée avant de l'injection de la matière synthétique dans la cavité de moulage (17) de l'outil pour le moulage par injection (16).

7. Procédé de fabrication selon revendication 5 ou 6, **caractérisé par le fait** que la barrette d'écartement (9a, 9b) est fracturée dans la région centrale.

8. Procédé de fabrication selon revendication 5 ou 6, **caractérisé par le fait** que la barrette d'écartement (9a, 9b) est cisaillée aux extrémités.

9. Procédé de fabrication selon une ou plusieurs des revendications 5 à 8, **caractérisé par le fait** qu'avant l'injection de la matière synthétique, la barrette d'écartement (9) est enlevée de la cavité de moulage (17).

10. Procédé de fabrication selon une ou plusieurs des revendications 5 à 9, **caractérisé par le fait** que la barrette d'écartement (9a, 9b) est fracturée par rotation d'un des éléments du manchon (7, 8), et preferablement de l'élément du manchon (8) de la côté du câble.

11. Outil pour le moulage par injection (16) pour mise en oeuvre le procédé de fabrication selon une ou plusieurs des revendications 5 à 10, avec un récepteur pour le boîtier (2) et le câble (5) et une cavité de moulage (17) qui englobe le dernier au moins dans la région du manchon d'entrée du câble (3);
**caractérisé par le fait**
qu'il possède au moins un poinçon de cisaillement ou de pression (21) qui est installé à l'intérieur de l'outil pour le moulage par injection (16) dans une rainure de guidage (19) qui est orienté à transverse de la barrette d'écartement (9a, 9b) et qui peut être déplacé et avancé envers la barrette d'écartement (9a, 9b).

12. Outil pour le moulage par injection selon revendication 11, **caractérisé par le fait** que le poinçon (21) avec les surfaces limitants (28, 34) attachés sur lui met une limite à la cavité de moulage (17), dans une position hors de la position de la barrette d'écartement (9a, 9b) dans la région où la cavité de moulage (17) est intersectionné par le rainure de guidage (19).

13. Outil pour le moulage par injection selon revendication 11 ou 12, **caractérisé par le fait** que deux rainures de guidage (19) sont arrangés parallèlement dans une certaine distance (a) et deux poinçons (21) sont guidés dedans, les poinçons (21) preferablement étant déplacés et avancés par un mécanisme de commande commun.

14. Outil pour le moulage par injection selon revendication 12 ou 13, **caractérisé par le fait** que les surfaces terminantes sont crées par le côté ou les côtés d'un ou de deux évidements preferablement arrondis (27) qui sont arrangés à l'intérieur du poinçon ou aux côtés opposants des deux poinçons (21).

15. Outil pour le moulage par injection selon une ou plusieurs des revendications 11 à 14, **caractérisé par le** **fait** que le réceptacle pour le boîtier (2) forme une guidance de pivotement pour un des éléments du manchon (7, 8), et preferablement l'élément du manchon (8) au côté du câble.

16. Boîtier (2) pour mise en oeuvre le procédé de fabrication selon une ou plusieurs des revendications 5 à 10, avec un corps de boîtier (2a) et un manchon d'entrée du câble (3) à l'une de ses extrémités, deux éléments du manchon (7, 8) ayant un certain écart axial et preferablement sont composés de deux demi-coquilles (7a, 7b, 8a, 8b) qui sont liées par une ou plusieurs barrettes d'écartement (9a, 9b), le boîtier (2) se composant de la matière synthétique,
**caractérisé par le fait**
que le boîtier (2), et en particulier le au moins une barrette d'écartement (9a, 9b), est composé d'une matière synthétique bien cassante ou pailleuse.

17. Boîtier selon revendication 16, **caractérisé par le** **fait** que le barrette d'écartement (9a, 9b), preferablement dans la région centrale, a un endroit destiné à la rupture qui consiste particulièrement en une entaillure (37).

18. Connecteur électrique ou boîtier selon une ou plusieurs des revendications précédentes, **caractérisé** **par le fait** que l'un des éléments du manchon (7, 8), ou le corps du boîtier (2a) même, et preferablement l'élément du manchon (8) de la côté du câble, possède un élément pour appliquer un outil pour un instrument pivotant.

19. Connecteur électrique ou boîtier selon revendication 18, **caractérisé par le fait** que le élément pour appliquer un outil est accessible par le côté frontal et qu'il s'est formé preferablement par une fente ouverte au côté frontal ou par deux trous (36) au côté frontal placé à les deux côtés de l'axe médian.
